# EUROPÄISCHE PATENTANMELDUNG

(11) **EP 1 078 654 A2**
(43) Veröffentlichungstag der Anmeldung: **28.02.2001**
(21) Anmeldenummer: 99126258.5
(22) Anmeldetag: 31.12.1999
(51) Int. Cl.: A63B 21/065, A61H 1/02

(54) **Mit Gewichten versehene Manschette zum Umlegen um Hand- oder Fussgelenke**

(30) Priorität: 22.08.1999 DE 29914441 U
(71) Anmelder: Nitsche, Fred R., 79295 Sulzburg (DE)
(72) Erfinder: Bär, Otto, 68163 Mannheim (DE)
(74) Vertreter: Mierswa, Klaus

(57) **Zusammenfassung**

Die Erfindung betrifft eine Vorrichtung in Form einer Manschette zum ringförmigen Umlegen um ein Hand- oder Fußgelenk zur Vor- und Nachsorge bei der Therapierung von Schulter-, Arm- und Handgelenksbeeinträchtigungen bzw. -verletzungen unter Anwendung von therapeutischer Gewichtsunterstützung, bestehend aus einer flächigen flexiblen Bahn (1), die Gewichte (2,3) zur Beschwerung sowie endseitige Schließeinrichtungen (7,7',9,11) zum lösbaren Fixieren der Bahn (1) besitzt. Die manschettenförmige Bahn (1) weist eine Mehrzahl von nebeneinander liegenden schmalen länglichen Taschen (5,5') auf, welche an einem Ende eine Öffnung (12) besitzen, wobei sich in den Taschen (5,5') stabförmige, auswechselbare Gewichte (2,3) befinden, und die Öffnung (12) der Taschen (5,5') zum Auswechseln von verschieden schweren stabförmigen Gewichte (2,3) verschließbar und öffenbar sind.

## Beschreibung

### Technisches Gebiet:

Die Erfindung betrifft eine Vorrichtung in Form einer Manschette zum ringförmigen Umlegen um ein Hand- oder Fußgelenk zur Vor- und Nachsorge bei der Therapierung von Schulter-, Arm- und Handgelenksbeeinträchtigungen bzw. -verletzungen unter Anwendung von therapeutischer Gewichtsunterstützung, bestehend aus einer flächigen flexiblen Bahn, die Gewichte zur Beschwerung sowie endseitige Schließeinrichtungen zum lösbaren Fixieren der Bahn besitzt, gemäß dem Oberbegriff des Anspruchs 1.

### Technisches Problem und Stand der Technik:

Zur Vor- und Nachsorge bei der Therapierung von Schulter-, Arm- und Handgelenksbeeinträchtigungen bzw. -verletzungen ist es bekannt, dem Patienten ein Gewicht auf die Schulter zu legen bzw. an das Arm- oder Fußgelenk zu binden unter Anwendung von therapeutischer Gewichtsunterstützung des Heilungsprozesses. Entsprechend der Veränderung, wie Fortschreitung, des Heilungsprozesses ist es dabei notwendig, unterschiedliche Gewichte zu unterschiedlichen Zeiten an dem betroffenen Gelenk anzubringen. Ebenso ist das Aufbringen unterschiedlicher Gewichte bei unterschiedlichen Patienten notwendig. Mit dem Gewicht werden dem verletzten Gelenk biometrische Vorgaben auferlegt, die eine schnellere Heilung bewerkstelligen. Es ist bisher bekannt, zu diesem Zweck dem Patienten ein Gewicht um das entsprechende Gelenk zu binden. Das ist mit dem Nachteil verbunden, dass für das entsprechende Fortschreiten des Heilungsprozesses jedesmal unterschiedliche Gewichte mitsamt der Halterung vorgehalten und ausgetauscht werden müssen.

Des Weiteren sind aus dem Sport Gewichtsmanschetten zu Trainingszwecken bekannt, bei denen in einer Manschette, die ringförmig um ein Arm- oder Fußgelenk gelegt und mittels eines Klettverschlusses verschlossen werden kann, Gewichte fest eingenäht, die aus Metallplatten oder Bleikugeln bestehen, die jedoch aus der Manschette nicht auswechselbar sind.

### Technische Aufgabe:

Der Erfindung liegt die Aufgabe zugrunde, eine Vorrichtung der genannten Gattung zu schaffen, die es gestattet, zur Therapierung von Schulter-, Arm- und Handgelenksbeeinträchtigungen entsprechend dem Heilungsverlauf die hierzu einzusetzenden Gewichte hinsichtlich ihrer Größe und ihres Gewichts beliebig anzupassen, wie es auch möglich sein soll, die Vorrichtung gewichtsmäßig an unterschiedliche Patienten anzupassen.

### Offenbarung der Erfindung und deren Vorteile:

Die Lösung der Aufgabe besteht bei einer Vorrichtung gemäß dem Oberbegriff des Anspruchs 1 erfindungsgemäß darin, dass die manschettenförmige Bahn eine Mehrzahl von nebeneinander liegenden schmalen länglichen Taschen aufweist, welche an einem Ende eine Öffnung aufweisen, wobei sich in den Taschen stabförmige Gewichte befinden, die auswechselbar sind, wobei die Öffnung der Taschen zum Auswechseln von verschieden schweren stabförmigen Gewichte verschließbar und öffenbar sind.

Die erfindungsgemäße Vorrichtung besitzt den herausragenden Vorteil, dass dieselbe es gestattet, zur Therapierung von Schulter-, Arm- und Handgelenksbeeinträchtigungen oder -verletzungen die hierzu durch den Arzt auszuwählenden und auswechselbaren Gewichte hinsichtlich ihrer Größe und ihres Gewichts beliebig, nämlich entsprechend dem Heilungsverlauf, anzupassen. Ebenso ist es möglich, die Vorrichtung gewichtsmäßig an unterschiedliche Patienten anzupassen, in dem zum Beispiel bei kleinen Personen mit schmalen Handgelenken von vorneherein Stäbe mit einem geringeren Gewicht in den Taschen vorgesehen werden. Ein weiterer Vorteil der Vorrichtung besteht darin, dass der Arzt dem Patienten verschiedene Gewichte nach Hause mitgeben kann, die dann der Patient nach einem vom Arzt vorgegebenen zeitlichen Heilungsplan selbst in der Vorrichtung auswechseln kann, so dass sich dadurch mancher Arztbesuch erübrigt.

In vorteilhafter weiterer Ausgestaltung weist die Bahn längs den Öffnungen der Taschen eine mit der Bahn verbundene Lasche auf, welche über die Öffnungen zum Verschließen derselben klappbar und auf den Taschen fixierbar ist. Dadurch können in einfacher Weise die Gewichtsstäbe jederzeit herausgenommen und durch andere ersetzt werden.

Zur Fixierung der Lasche weist dieselbe im Auflagebereich auf die Taschen sowie gleichermaßen die Taschen im Auflagebereich der Lasche Klett- oder Druckknopfverschlüsse auf, mit denen die Lasche nach dem Umschlagen auf den Taschen fixierbar ist.

Die die Vorrichtung bildende Bahn kann aus zwei aufeinander liegenden Bahnhälften bestehen, wobei die eine Bahnhälfte unter Ausbildung der parallel zueinander verlaufenden, längs einem Längsrand offenen Taschen auf die andere Bahnhälfte aufgenäht ist. Die Taschen sind vereinzelt zur Aufnahme nur jeweils eines stabförmigen Gewichts ausgebildet, wobei die Taschen längs an ihren Nähten miteinander verbunden sind.

Zur ringförmigen bzw. manschettenförmigen Fixierung der Vorrichtung weist die Bahn an ihren beiden schmalseitigen Enden auf den sich gegenüber liegenden Oberflächen ebenfalls Klett- oder Druckknopfverschlüsse zum ringförmigen Verschließen der Bahn auf.

Die Bahn bzw. die beiden Bahnhälften können vorteilhaft aus Leder oder einem Vlies oder einem Gewebe bestehen. Die stabförmigen Gewichte sind bevorzugt massive Metallstäbe, welche zur Variierung des Gewichts der Vorrichtung unterschiedlich lang gewählt werden können.

Ein Beispiel der Erfindung ist in der Figur dargestellt, welche in perspektivischer Darstellung eine bahnförmige, aufgeklappte Vorrichtung mit Taschen und auswechselbaren Gewichten zeigt, von denen zwei unterschiedlich lang und teilweise herausgezogen dargestellt sind.

### Bevorzugte Ausführungsform der Erfindung:

Die erfindungsgemäße Vorrichtung in Form einer Manschette zum ringförmigen Umlegen um Hand- oder Fußgelenke zur Vor- und Nachsorge bei der Therapierung von Schulter-, Arm- und Handgelenksbeeinträchtigungen bzw. -verletzungen besteht aus einer flächigen, flexiblen Bahn 1, welche vorzugsweise rechteckförmig ist und aus Leder oder einem Vlies oder einem Gewebe besteht.

Die Bahn 1 weist eine Mehrzahl von nebeneinander liegenden schmalen länglichen Taschen 5,5' auf, welche sich vorzugsweise quer zur Längsausdehnung der Bahn 1 erstrecken und somit vorzugsweise beim Tragen durch den Patienten parallel dem Arm oder dem Bein gerichtet sind. Die Taschen 5, 5' weisen an einem Ende eine Öffnung 12 auf. In den Taschen 5, 5' befinden sich stabförmige Gewichte 2,3, die aufgrund der Öffnung 12 der Taschen 5,5' auswechselbar sind. Die Öffnungen 12 der Taschen 5,5' sind zum Auswechseln von verschieden schweren bzw. langen stabförmigen Gewichten 2, 3 verschließbar und offenbar; die stabförmigen Gewichte 2, 3 sind in der Figur unterschiedlich lang gezeichnet und sollen dadurch ein unterschiedliches Gewicht zum Ausdruck bringen.

Zum Verschließen der Öffnungen 12 ist längs derjenigen Kante der Bahn 1, zu der die Öffnungen 12 der Taschen 5, 5' zeigen, beispielsweise eine Längskante, an der Bahn 1 längs eine Lasche 6 angeordnet, welche auf ihrer Innenseite einen Klettverschluss 7 aufweist. Ebenso weisen die Taschen 5, 5' in ihrem der Öffnung 12 zugeordneten Endbereich einen Klettverschluss 7' auf. Beim Umklappen der Lasche 6 auf die Enden der Taschen 5, 5' zu gelangen die beiden Klettverschlüsse 7, 7', nämlich Hakenfeld und Vliesfeld von Lasche und Taschen, in Eingriff miteinander, wodurch die Öffnungen 12 der Taschen 5, 5' verschlossen werden.

Die Vorrichtung kann aus zwei Bahnhälften 8, 10 bestehen, nämlich einer Oberbahn 10 und einer Unterbahn 8, die zur Herstellung der Vorrichtung aufeinanderliegen, wobei die eine Bahnhälfte unter Ausbildung der parallel zueinander verlaufenden Taschen 5,5' auf die andere Bahnhälfte aufgenäht ist. Dadurch sind die Taschen 5,5' vereinzelt zur Aufnahme nur jeweils eines stabförmigen Gewichts 2, 3 vorgesehen, wobei die Taschen 5,5' längs an ihren Nähten 4 miteinander verbunden sind.

Zum Fixieren der Vorrichtung am Hand- oder Fußgelenk weist dieselbe an zwei sich gegenüberliegenden Enden, hier die beiden schmalseitigen Enden, auf den sich gegenüber liegenden Oberflächen ebenfalls Klettverschlüsse 9, 11 auf. Beim ringförmigen, manschettenartigen Umlegen der Vorrichtung um das Hand- oder Fußgelenk geraten diese Klettverschlüsse 9, 11 in Eingriff, wodurch die Vorrichtung fixiert ist.

Zur Variierung des Gewichts der Vorrichtung entsprechend dem Verlauf des Heilungsprozesses können in die Taschen 5, 5' unterschiedlich lange bzw. unterschiedlich schwere stabförmige Gewichte 2, 3, vorzugsweise aus Metall, eingeschoben werden.

### Gewerbliche Anwendbarkeit:

Die erfindungsgemäße Vorrichtung in Form einer Manschette ist insbesondere zur Therapierung von Schulter-, Arm- und Handgelenksbeeinträchtigungen bzw. -verletzungen von Patienten geeignet.

### Liste der Bezugszeichen:

- 1: Bahn
- 2, 3: Gewichtsstäbe
- 4: Naht
- 5, 5': Taschen
- 6: Lasche
- 7: Klettverschluss auf der Innenseite der Lasche
- 7': Klettverschluss auf der Oberseite der Taschen
- 8: Unterseite der Bahn bzw. untere Bahnhälfte
- 9: Klettverschluss der Unterseite der Bahn
- 10: Oberseite der Bahn bzw. obere Bahnhälfte
- 11: Klettverschluss der Oberseite der Bahn
- 12: Öffnung der Taschen

## Patentansprüche

1. Vorrichtung in Form einer Manschette zum ringförmigen Umlegen um ein Hand- oder Fußgelenk zur Vor- und Nachsorge bei der Therapierung von Schulter-, Arm- und Handgelenksbeeinträchtigungen bzw. -verletzungen unter Anwendung von therapeutischer Gewichtsunterstützung, bestehend aus einer flächigen flexiblen Bahn (1), die Gewichte (2,3) zur Beschwerung sowie endseitige Schließeinrichtungen (7,7',9,11) zum lösbaren Fixieren der Bahn (1) besitzt,
dadurch gekennzeichnet,
dass die manschettenförmige Bahn (1) eine Mehrzahl von nebeneinander liegenden schmalen länglichen Taschen (5,5') aufweist, welche an einem Ende eine Öffnung (12) aufweisen, wobei sich in den Taschen (5,5') stabförmige Gewichte (2,3) befinden, die auswechselbar sind, wobei die Öffnung (12) der Taschen (5,5') zum Auswechseln von verschieden schweren stabförmigen Gewichte (2,3) verschließbar und öffenbar sind.

2. Vorrichtung nach Anspruch 1, dadurch gekennzeichnet,
dass die Bahn (1) längs den Öffnungen (12) der Taschen (5,5') eine mit der Bahn (1) verbundene Lasche (6) aufweist, welche über die Öffnungen (12) zum Verschließen derselben klappbar und auf den Taschen (5,5') fixierbar ist.

3. Vorrichtung nach Anspruch 2, dadurch gekennzeichnet,
dass zur Fixierung der Lasche (6) dieselbe im Auflagebereich auf die Taschen (5,5') sowie dieselben im Auflagebereich der Lasche (6) Klett- oder Druckknopfverschlüsse (7,7') aufweisen.

4. Vorrichtung nach einem der vorherigen Ansprüche,
dadurch gekennzeichnet,
dass die Bahn (1) aus zwei aufeinander liegenden Bahnhälften (8,10) besteht und die eine Bahnhälfte (8,10) unter Ausbildung der parallel zueinander verlaufenden Taschen (5,5') auf die andere Bahnhälfte (8,10) aufgenäht ist.

5. Vorrichtung nach einem der Ansprüche 1 bis 3, dadurch gekennzeichnet,
dass die Taschen (5,5') vereinzelt sind zur Aufnahme nur jeweils eines stabförmigen Gewichts (2,3), wobei die Taschen (5,5') längs an ihren Nähten (4) miteinander verbunden sind.

6. Vorrichtung nach einem der vorherigen Ansprüche,
dadurch gekennzeichnet, dass die Bahn (1) an ihren beiden schmalseitigen Enden auf den sich gegenüber liegenden Oberflächen (8,10) ebenfalls Klett- oder Druckknopfverschlüsse (9,11) zum ringförmigen Verschließen der Bahn (1) aufweist.

7. Vorrichtung nach einem der vorherigen Ansprüche,
dadurch gekennzeichnet, dass
die Bahn (1) aus Leder oder einem Vlies oder einem Gewebe besteht.

8. Vorrichtung nach einem der vorherigen Ansprüche,
dadurch gekennzeichnet, dass
die stabförmigen Gewichte (2,3) massive Metallstäbe sind.
